# EUROPÄISCHE PATENTSCHRIFT

(11) **EP 0 474 951 B1**
(45) Veröffentlichungstag und Bekanntmachung des Hinweises auf die Patenterteilung: **25.01.1995**
(21) Anmeldenummer: 90810690.9
(22) Anmeldetag: 12.09.1990
(51) Int. Cl.: E04F 13/08, E04F 13/12

(54) **Rechteckiges Fassadenelement aus Blech**
Rectangular sheet-iron façade element
Elément de façade rectangulaire en tôle

(43) Veröffentlichungstag der Anmeldung: 18.03.1992
(73) Patentinhaber: Wyss, Heinz, CH-3047 Bremgarten (CH)
(72) Erfinder: Wyss, Heinz, CH-3047 Bremgarten (CH)
(74) Vertreter: AMMANN PATENTANWAELTE AG BERN

(56) Entgegenhaltungen:
- DE-A- 2 155 117
- FR-A- 2 367 879
- US-A- 4 231 206

## Beschreibung

Die vorliegende Erfindung bezieht sich auf ein rechteckiges Fassadenelement aus Blech gemäss Patentanspruch 1. Aus der FR-A-2 367 879 ist ein ähnliches Fassadenelement bekannt, das in dieser Offenlegungsschrift bereits als zum damaligen Stand der Technik zugehörig beschrieben und kritisiert wird. In der Tat besitzt die befestigbare Längsseite mit dem abgewinkelten, vom Plattenteil her gesehen ersten Schenkel wenig Rückhaltekraft, insbesondere da es sich um ein notgedrungen abgerundetes Rollprofil handelt. Ausserdem wird sowohl dieses als auch das gemäss den Angaben in der Offenlegungsschrift verbesserte Fassadenelement ausschliesslich im Zusammenhang mit einer vertikalen Verlegung der Längsseiten erwähnt. Ausserdem liegen alle Plattenteile dieser Fassadenbleche in einer Ebene. Da sich das erste vorbekannte Element bereits für die vertikale Verlegungsart nicht eignet, eignet es sich noch viel weniger für eine horizontale Verlegung, bei der die Fassadenelemente von unten nach oben mit horizontal zu liegenden Längsseiten verlegt werden.

Eine horizontale Verlegung von derartigen, in der Regel grossen Fassadenelementen erleichtert die gesamte Montage von Fassaden und ergibt ein anderes Aussehen. Würde man diese vorbekannten Elemente horizontal verlegen, wäre nicht nur die Rückhaltekraft des jeweils unteren Elementes zu gering, sondern auch der Schutz der Unterkonstruktion vor eindringendem Wasser oder Schmutz nicht gewährleistet.

Es ist davon ausgehend Aufgabe der vorliegenden Erfindung, ein Fassadenelement anzugeben, mit dem eine sichere, verdeckte Montage von unten nach oben möglich ist und das die Unterkonstruktion weitgehend von Wasser, Schmutz und dergleichen schützt. Ein Fassadenelement, das diese Aufgabe löst, ist in Patentanspruch 1 beschrieben.

Die Erfindung wird im folgenden anhand einer Zeichnung von Ausführungsbeispielen näher erläutert.
- Fig. 1: zeigt in perspektivischer Sicht ein erstes Ausführungsbeispiel des erfindungsgemässen Fassadenelementes,
- Fig. 2: zeigt einige dieser auf einer Unterkonstruktion befestigten Fassadenelemente im Querschnitt,
- Fig. 3: zeigt in einer Ausschnittvergrösserung die Befestigung zweier Fassadenelemente auf dem Unterbau,
- Fig. 4: zeigt eine Befestigungsvariante,
- Fig. 5: zeigt schematisch eine horizontale und vertikale Verlegung von Fassadenelementen,
- Fig. 6: zeigt eine Ausschnittsvergrösserung von Fig. 5,
- Fig. 7 u. 8: zeigen zwei Uebereckverlegungen von Paneelen,
- Fig. 9 u. 10: zeigen weitere Ausführungsbeispiele von Fassadenelementen, und
- Fig. 11: zeigt eine andere Ausschnittsvergrösserung von Fig. 5.

Das rechteckige Fassadenelement 1 weist ein Plattenteil 2 und zwei dazu abgewinkelte Längsseiten 4 und 3 auf, wobei die erste Längsseite 4, zusammen mit dem Plattenteil betrachtet, im Querschnitt einem um 90° gedrehten M entspricht und die zweite Längsseite 3, zusammen mit dem Plattenteil betrachtet, im Querschnitt etwa Z-förmig gestaltet ist. Aus Figur 1 geht hervor, dass die Neigung des vom Plattenteil aus gezählten ersten Schenkels 5 der zweiten Z- förmigen Längsseite 3 derjenigen des vom Plattenteil aus gezählten zweiten Schenkels 6 der ersten, M-förmigen Längsseite 4 entspricht. Insbesondere aus den Figuren 3 und 4 geht hervor, dass der zweite Schenkel 7 der zweiten Längsseite 3 länger ist als der dritte Schenkel 8 der ersten Längsseite 4. Dabei verlaufen diese beiden Schenkel 7 und 8 etwa parallel zum Plattenteil. Die Höhe der ersten Längsseite 4 entspricht dem Abstand H zwischen dem Plattenteil und dem dritten Schenkel 8 und ist grösser als die Höhe der zweiten Längsseite 3, die dem Abstand h zwischen dem Plattenteil und dem zweiten Schenkel 7 entspricht. In vorliegendem Beispiel ist die Höhe h auch gleich dem Abstand zwischen dem zweiten und dritten Schenkel der ersten Längsseite. In Ausnahmefällen könnte H = h sein, jedoch nicht kleiner. In vorliegendem Ausführungsbeispiel ist das Verhältnis von h zu H etwa 1:2. Aus Figur 1 ist ferner ersichtlich, dass, senkrecht zur Oberfläche des Plattenteils gemessen, die obere Kante 9 der ersten Längsseite 3, die aus dem Plattenteil 2 und dem ersten Schenkel 10 gebildet ist, über die untere Kante 11, die aus dem zweiten und dritten Schenkel 6 und 8 gebildet ist, hinausragt.

Dies kann auch so definiert werden, dass die Strecke x im Z-förmigen Profil, die den horizontalen Abstand zwischen der oberen und unteren Z-Kante 36,37 definiert und gleich dem horizontalen Abstand zwischen der unteren Kante 11 und der Mittelkante 12 in der M-förmigen Längsseite 4 ist, kleiner ist als der horizontale Abstand A zwischen der oberen Kante 9 und der Mittelkante 12. Insbesondere bei hohen Gebäuden kann es erforderlich sein, einen Aufwindwasserschutz vorzusehen. Zu diesem Zwecke kann ein dafür geeignetes Dichtungsband zwischen den Wänden 5 und 6 im Bereich "h" in Figur 1 angeordnet werden.

In Fig. 2 sind einige verlegte Fassadenelemente dargestellt, und man erkennt das Mauerwerk 13, eine Isolationsschicht 14 sowie die an sich bekannten und üblichen Träger 15, die mittels Winkel 16 im Mauerwerk 13 verankert sind. Statt dieser beispielhaften und an sich bekannten Unterkonstruktion kann auch jede andere Unterkonstruktion, beispielsweise ganz aus Holz, verwendet werden, wobei der Architekt ein sehr breites Spektrum für die Wahl seiner Raster- und Achsmasse zur Verfügung hat.

Die vorliegenden Fassadenelemente werden, im Gegensatz zu den vorbekannten Fassadenelementen, von unten nach oben montiert, was vor allem bei hohen Gebäuden grosse Vorteile bringt. Dabei können jeweils die Schenkel 7 der Z-förmigen Längsseiten 3 entweder mit dem Träger 15 mittels Nieten 17 fest verbunden oder gemäss Fig. 4 in eine Klemmhalterung 18 von unten her eingeschoben werden, wobei nicht alle Paneele nur eingeschoben werden können, sondern teilweise angeschraubt werden müssen. Im Falle eines Vernietens oder Verschraubens sind an den langen, zwieten Schenkeln 7 entsprechende Bohrungen vorgesehen. Dadurch kann die Montage dieser Fassadenelemente relativ leicht und auch kostengünstig durchgeführt werden. Zur besseren Hinterlüftung der Fassade kann der erste Schenkel 10 des M-förmigen Profils gelocht sein. Wie aus den Fig. 2 oder 5 besonders hervorgeht, ist durch die verdeckte Montage eine unterhaltsfreie und längere Lebensdauer gewährleistet, wobei im Unterschied zu vorbekannten Fassadenelementen in verdeckter Montage die Montage hier sehr leicht durchzuführen ist.

In Fig. 5 ist schematisch dargestellt, wie sich die horizontal montierten erfindungsgemässen Fassadenelemente 1 sehr leicht mit anderen vorbekannten Fassadenelementen, die vertikal montiert sind, kombinieren lassen. Bei der Anordnung von Fig. 5 ist es notwendig, seitliche Abschlüsse 19 gemäss Fig. 6 vorzusehen, um zu verhindern, dass Regenwasser oder Schnee hinter die Fassadenelemente gelangt.

In den Fig. 7 und 8 sind zwei Möglichkeiten der Uebereck-Montage der erfindungsgemässen Fassadenelemente angedeutet, wobei in Fig. 7 die Fassadenelemente aneinanderstossen und in Fig. 8 ein Winkelstück dazwischen angeordnet ist. In Fig. 7 ist an der Ecke ein beidseitig gefalztes Eckstück 20 angeordnet, um zu verhindern, dass Wasser hinter die Unterkonstruktion, resp. Isolationsschicht gelangen kann, während in Fig. 8 das Winkelstück 21 in die Ecke hinausgezogen ist, wobei die Fassadenelemente an dieses Winkelstück 21 dicht anschliessen, derart, dass das Wasser zwar nach unten abfliessen, jedoch nicht hinter die Fassadenelemente gelangen kann.

In den Fig. 9 und 10 ist angedeutet, dass die Profile der Längsseiten nicht an bestimmte Winkel gebunden sind, sondern eine grosse Variationsbreite zulassen. Ausgehend vom Z- und M-förmigen Profil der beiden Längsseiten gemäss den Fig. 1 bzw. 3 oder 4 ist in Fig. 9 angedeutet, dass der erste Schenkel 21 des M-förmigen Profils 24 fast parallel zur Oberseite 2 verläuft und demgemäss der zweite Schenkel 22 wesentlich länger als im Profil gemäss den Fig. 3 oder 4 ist und auch länger als der erste Schenkel 5 des Z-förmigen Profils. Das strichpunktiert eingezeichnete Profil 25 hingegen weist einen zweiten Schenkel 23 auf, der ein wenig länger ist als der erste Schenkel 5. Beim Fassadenelement 27 gemäss Fig. 10 ist angedeutet, dass beispielsweise die obere Kante 28 des M-förmigen Profils einen kleineren Winkel einschliessen kann als beim Profil gemäss den Fig. 3 oder 4, und der zweite Schenkel 29 mit dem etwa parallelen dritten Schenkel 30 der M-förmigen Seitenwand etwa einen rechten Winkel bilden kann. Desgleichen bildet der erste Schenkel 31 des Z-förmigen Profils mit dem parallelen, dritten Schenkel 32 den gleichen, ungefähr rechten Winkel, wobei solche Fassadenelemente 33 auch beim Uebergang von vertikal angeordneten, herkömmlichen Fassadenelementen 34 zu horizontal montierten erfindungsgemässen Fassadenelementen 33 Verwendung finden (Fig. 11). Durch eine solche Montage ergibt sich eine Schattenfuge 35, wie dies auch in Fig. 5 angedeutet ist.

Allen Fassadenelementen, wie sie in einigen Beispielen in Fig. 1, respektive 3 oder 4 und in den Fig. 9 und 10 angegeben worden sind, ist gemeinsam, dass die etwa parallelen zweiten Schenkel 7 und 32 der Z-förmigen Längsseite stets länger sind als die Schenkel 8 der anderen Längsseite und dass die Neigung des ersten Schenkels 5 oder 31 der Z-förmigen Längsseite derjenigen des zweiten Schenkels 6, 22 oder 29 der anderen Längsseite entspricht. Dadurch ist eine problemlose Montage von unten gewährleistet, falls die Fassadenelemente horizontal montiert werden.

Als Material kommen alle gebräuchlichen Bleche für Fassadenelemente in Frage, während auch alle gebräuchlichen Dicken dafür in Frage kommen, wobei noch gervorzuheben ist, dass die Z-förmige und M-förmige Gestaltung der Seiten mit geraden Schenkeln ein besonders stabiles Element ergibt, wodurch die Blechdicke reduziert werden kann ohne Gefahr zu laufen, dass sich die Fassadenelemente wegen der Witterung verziehen.

## Patentansprüche

1. Rechteckiges Fassadenelement aus Blech, das für die verdeckte Montage geeignet ist, bestehend aus einem Plattenteil (2) und zwei abgewinkelt dazu angeordneten Längsseiten (3, 4), wobei die erste Längsseite (4), zusammen mit dem Plattenteil betrachtet, im Querschnitt die angenäherte Form eines gegenüber dem Plattenteil um 90° gedrehten M aufweist und gegen die zweite Längsseite (3) hin eingeknickt ist und die zweite Längsseite (3), zusammen mit dem Plattenteil betrachtet, einen etwa Z-förmigen Querschnitt aufweist und die Neigung des vom Plattenteil (2) her gesehen zweiten Schenkels (6, 22, 23, 29) der ersten Längsseite (4) derjenigen des vom Plattenteil her gesehen ersten Schenkels (5, 31) der zweiten Längsseite (3) entspricht und der vom Plattenteil (2) her gesehen zweite Schenkel (7, 32) der zweiten Längsseite (3) länger ist als der vom Plattenteil (2) her gesehen dritte Schenkel (8, 30) der ersten Längsseite, **wobei** für das Verlegen der Fassadenelemente (1) mit den gefalzten Längsseiten (3, 4) in der Horizontalen, der Abstand (H) zwischen dem dritten Schenkel (8, 30) der ersten Längsseite (4) und dem Plattenteil (2) **derart** grösser ist als der Abstand (h) zwischen dem zweiten Schenkel (7, 32) der zweiten Längsseite (3) und dem Plattenteil (2), **dass die Plattenteile (2) im verlegten Zustand nicht in einer Ebene liegen** und der erste Schenkel (5, 31) der zweiten Längsseite (3), zwischen dem Plattenteil und dessen zweiten Schenkel (7, 32) gelegen, gerade ausgebildet ist.

2. Fassadenelement nach Anspruch 1, dadurch gekennzeichnet, dass die vom zweiten Schenkel (6, 22, 23, 29) und dritten Schenkel (8, 30) der ersten Längsseite (4) gebildete Kante (11), senkrecht zur Oberfläche des Plattenteils (2) gemessen, bezüglich der vom Plattenteil (2) und dem daran anstossenden, ersten Schenkel (10, 21, 23, 36) gebildeten Kante (9, 28) nach Innen, zur zweiten Längsseite (3) hin, verschoben ist.

3. Verwendung der Fassadenelemente nach Anspruch 1 oder 2 für die horizontale Montage in verdeckter Bauweise, dadurch gekennzeichnet, dass von unten her ein Element (1, 24, 25, 27, 33) mit der zweiten Längsseite (3) nach oben an dessen dritten Schenkel (7, 32) auf einer Unterkonstruktion (15) befestigt wird und anschliessend das zweite Fassadenelement mit seiner ersten Längsseite auf die zweite Längsseite des vorangehenden Elementes gelegt und oben am zweiten Schenkel der zweiten Längsseite befestigt wird, usw.

## Claims

1. Rectangular sheet-iron façade element, fitted for a masked assembling, comprising a panel portion (2) and two bent-off lengthwise side portions (3, 4), wherein the first side portion (4), considered together with the panel portion, has a section of a M rotated by 90° with respect to the panel portion and is folded in against the second side portion (3), and the second side portion (3), considered together with the panel portion, has an about Z-shaped section, the inclination of the second branch (6, 22, 23, 29), seen from the panel section (2), of the first side portion (4) corresponding to that of the first branch (5, 31) of the second side portion (3), seen from the panel portion, wherein the second branch (7, 32), seen from the panel portion (2), of the second side portion (3) is longer than the third branch, seen from the panel portion (2), of the first side portion, and wherein, for the purpose of mounting of the facade elements (1) with the folded side portions (3, 4) lying horizontally, the distance (H9 between the third branch (8, 30) of the first side portion (4) and the panel portion (2) is such greater than the distance (h) between the second branch (7, 32) of the second side portion (3) and the panel portion (2) that the panel portions (2) after assembling do not lie in the same plane, the first branch (5, 31) of the second side portion (3), situated between the panel portion and its second branch (7, 32), being linearly shaped.

2. Façade element according to claim 1, characterised in that the edge (11) formed by the second branch (6, 22, 23, 29)and the third branch (8, 30) of the first side portion (4), considered perpendicularly to the surface of the panel section (2), is displaced to the interior, namely to the second side portion (3), with respect to the edge formed by the panel portion (2) and its adjoining first branch (10, 21, 23, 36).

3. Use of the facade elements according to claim 1 or 2 for a horizontal mounted, masked assembly, characterised in that an element (1, 24, 25, 27, 33) is fastened from below, its second side portion (3) oriented upwards, by the third branch (7, 32) on a base construction (15), that the first side portion of the second facade element is laid upon the second side portion of the preceding element and fastened above by the second branch of the second side portion, and so on.

## Revendications

1. Élément de façade rectangulaire en tôle apte au montage à fixation invisible, comportant une âme (2) et deux ailes (3, 4) repliées, où la première aile (4), considérée avec l'âme, a la forme approximative d'un M tourné de 90° par rapport à l'âme, cette aile étant pliée en direction de la seconde aile (3), cette dernière présentant, considérée avec l'âme, une section approximative en Z, que l'inclinaison de la seconde branche (6, 22, 23, 29) de la première aile, vue depuis l'âme, correspond à celle de la première branche (5, 31) de la seconde aile (4), la longueur de la seconde branche (7, 32) de la seconde aile (3), vue depuis l'âme (2), étant plus grande que celle de la troisième branche (8, 30) de la première aile, vue depuis l'âme (2), et, pour le montage des éléments de façade (1) avec les ailes pliées (3, 4) dans l'horizontale, la distance (H) entre la troisième branche (8, 30) de la première aile (4) et l'âme (2) est tellement plus grande que la distance (h) entre la seconde branche (7, 32) de la seconde aile (3) et l'âme (2) pour que les âmes (2) ne se trouvent pas, après montage, dans le même plan, la première branche (5, 31) de la seconde aile (3), située entre l'âme et la seconde branche (7, 32), ayant une configuration droite.

2. Élément de façade selon la revendication 1, caractérisé en ce que l'arête (11) formée par la seconde branche (6, 22, 23, 29) et la troisième branche (8, 30) de la première aile (4), mesurée perpendiculairement à la surface de l'âme (2), est déplacée vers l'intérieur, à savoir en direction de la seconde aile (3), par rapport à l'arête (9, 28) formée par l'âme (2) et la première branche (10, 21, 23, 36) aboutissante.

3. Utilisation des éléments de façade selon la revendication 1 ou 2 pour le montage horizontal à fixation invisible, caractérisée en ce qu'un élément (1, 24, 25, 27, 33) est fixé depuis le bas, la seconde aile (3) dirigée vers le haut, par sa troisième branche (7, 32) sur une construction sous-jacente (15), puis le second élément de façade est ajouté en posant sa première aile sur la seconde aile de l'élément précédent, et il est fixé par la seconde branche de la seconde aile, et ainsi de suite.
